# EUROPÄISCHE PATENTSCHRIFT

(11) **EP 2 173 997 B1**
(45) Veröffentlichungstag und Bekanntmachung des Hinweises auf die Patenterteilung: **06.06.2012**
(21) Anmeldenummer: 08760780.0
(22) Anmeldetag: 10.06.2008
(51) Int. Cl.: F02M 55/02, F02M 55/04, F02M 63/02, F02D 41/38

(54) **BRENNKRAFTMASCHINE MIT MEHREREN ZYLINDERN**
INTERNAL COMBUSTION ENGINE HAVING A PLURALITY OF CYLINDERS
MOTEUR A COMBUSTION INTERNE A PLUSIEURS CYLINDRES

(30) Priorität: 24.07.2007 DE 102007034317
(43) Veröffentlichungstag der Anmeldung: 14.04.2010
(73) Patentinhaber: Robert Bosch GmbH, 70442 Stuttgart (DE)
(72) Erfinder: MEYER-SALFELD, Steffen, 71229 Leonberg (DE)
(86) Internationale Anmeldenummer: PCT/EP2008/057220
(87) Internationale Veröffentlichungsnummer: WO 2009/013059

(56) Entgegenhaltungen:
- WO-A-2004/013487
- DE-A1- 19 522 537
- DE-A1- 19 955 617
- DE-C1- 19 712 135
- GB-A- 2 282 851

## Beschreibung

### Stand der Technik

Die vorliegende Erfindung betrifft eine Brennkraftmaschine mit mehreren Zylindern, die zu mindestens zwei Zylinderbänken zusammengefasst sind, nach den Oberbegriffen der unabhängigen Ansprüche.

Zur Reduzierung mechanischer Schwingungen wird insbesondere bei V-Motoren eine so genannte ungleiche Zündfolge verwendet. Damit ist gemeint, dass sich die beiden Zylinderbänke in Bezug auf die Zylinderreihenfolge nicht durchgängig abwechseln. Einerseits finden dadurch zwei aufeinander folgende Zündungen an einer Bank statt, andererseits kommt es an dieser Bank zu einer längeren Pause, wenn an der zweiten Zylinderbank zwei aufeinander folgende Zündungen stattfinden.

Aus der DE 197 12 135 ist ein Kraftstoffeinspritzsystem für eine Brennkraftmaschine bekannt, das eine Anzahl von Kraftstoffinjektoren enthält, die von einer Hochdruckpumpe über eine gemeinsame Zuleitung und von dieser zu den einzelnen Kraftstoffinjektoren führenden Hochdruckleitungen mit Kraftstoff versorgt werden. In den Hochdruckleitungen sind jeweils Hochdruckspeicher vorgesehen. Der Durchmesser, der von der gemeinsamen Zuleitung zu den Hochdruckspeichern führenden Hochdruckleitungen ist so bemessen, dass die Spritzmengendifferenz der Kraftstoffinjektoren ein Minimum annimmt.

Common-Rail-Systeme sind für Benzin- und Dieselmotoren bekannt. In einigen Anwendungsfällen ist es gerade bei Dieselmotoren sinnvoll, statt einer Hochdruckpumpe zwei Hochdruckpumpen zu verwenden, da beispielsweise die zur Verfügung stehende Pumpenleistung einer Hochdruckpumpe allein für den gesamten Hochdruck-Mengenbedarf nicht ausreicht. Dies ist beispielsweise bei kleineren Schiffsdieselmotoren der Fall, die aus Dieselmotorbaureihen aus dem Nutzfahrzeugbereich abgeleitet sind. Der Schiffsdieselmotor weist eine höhere spezifische Leistung als die Ausführung für den Nutzfahrzeugbereich auf, so dass die Förderleistung der Hochdruckpumpe größer sein muss. Um trotzdem weiterhin handelsübliche Komponenten verwenden zu können, wird in einem solchen Fall im Stand der Technik statt eines motorweiten Common-Rail-Systems mit einer Hochdruckpumpe eine Lösung mit zwei Hochdruckpumpen, die jeweils den Hochdruck-Mengenbedarf einer Zylinderbank decken, verwendet. Alternativ wird der Hochdruck-Mengenbedarf der beiden Hochdruck-Rails bzw. Zylinderbänke durch eine gemeinsame Hochdruckpumpe gedeckt, die über mindestens zwei hydraulisch getrennte Förderelemente verfügt, die jeweils mit einem Hochdruck-Rail hydraulisch verbunden sind. Wird bei einem derartigen Motorkonzept eine ungleiche Zündfolge verwendet, so kann dies zu unerwünscht starken Druckschwankungen in den beiden Hochdruckrails führen.

### Offenbarung der Erfindung

Eine Aufgabe der Erfindung ist es daher, eine Vorrichtung mit der die Druckschwankungen in den einzelnen Hochdruckrails verringert werden können.

Dieses Problem wird gelöst durch eine Brennkraftmaschine mit mehreren Zylindern, die zu mindestens zwei Zylinderbänken zusammengefasst sind, dies kann insbesondere ein V-Motor sein, wobei Kraftstoff mittels Injektoren in Brennräume der Zylinder eingespritzt werden kann und wobei die Injektoren jeweils mit einem von mindestens zwei Hochdruckrails verbunden sind, wobei die Injektoren einer Zylinderbank mit unterschiedlichen Hochdruckrails verbunden sind. Statt einer bankweisen Zuordnung der Injektoren zu einem Hochdruckrail erfolgt die Zuordnung von Injektoren einer Zylinderbank zu unterschiedlichen Hochdruckrails.

Die Brennkraftmaschine umfasst eine erste und eine zweite Zylinderbank und ein erstes und zweites Hochdruckrail, wobei einige Zylinder der ersten Zylinderbank mit dem ersten Hochdruckrail und einige Zylinder der ersten Zylinderbank mit dem zweiten Hochdruckrail sowie einige Zylinder der zweiten Zylinderbank mit dem ersten Hochdruckrail und einige Zylinder der zweiten Zylinderbank mit dem zweiten Hochdruckrail verbunden sind. Dadurch wird bei einer ungleichen Zündfolge eine gleichmäßige Einspritzfolge der Hochdruckrails bewirkt.

Vorzugsweise ist vorgesehen dass der Hochdruck-Mengenbedarf der Hochdruckrails jeweils durch eine eigene Hochdruckpumpe oder durch getrennte Hochdruckelemente einer Hochdruckpumpe, die jeweils mit einem der Hochdruckrails hydraulisch verbunden sind, gedeckt wird, wobei die Hochdruckrails hydraulisch miteinander verbunden sind. Die hydraulische Verbindung ermöglicht einen Druckausgleich zwischen den Hochdruckrails, sodass Druckschwankungen verringert werden.

Die hydraulische Verbindung der Hochdruckrails umfasst bevorzugt eine Drossel. Die Drossel begrenzt die Durchflussmenge der hydraulischen Verbindung und dämpft hydraulische Schwingungen, die durch wechselnde Druckunterschiede und damit wechselnde Durchflussrichtungen entstehen.

Vorzugsweise ist vorgesehen, dass jedes der Hochdruckrails durch eine Hochdruckpumpe oder durch getrennte Hochdruckelemente einer Hochdruckpumpe, die jeweils mit einem der Hochdruckrails hydraulish verbunden sind, mit Kraftstoffdruck beaufschlagt wird und der Kraftstoffdruck eines Hochdruckrails geregelt ist und der Kraftstoffdruck der anderen Hochdruckrails vorgesteuert ist. Dadurch kann ein chaotisches Verhalten der Regelung, die durch die hydraulische Verbindung entstehen kann, verringert oder vermieden werden.

Jedes der Hochdruckrails wird bevorzugt durch eine Hochdruckpumpe oder durch getrennte Hochdruckelemente einer Hochdruckpumpe, die jeweils mit einem der Hochdruckrails hydraulisch verbunden sind, mit Kraftstoffdruck beaufschlagt und der Kraftstoffdruck eines Hochdruckrails wird mittels eines Reglers, der mindestens einen proportionalen und einen integrierenden Anteil umfasst, geregelt und der Kraftstoffdruck der anderen Hochdruckrails wird mittels eines Reglers, der nur einen proportionalen und keinen integrierenden Anteil umfasst, geregelt. Auch diese Variante verringert oder vermeidet das zuvor genannte chaotische Verhalten der Druckregelung.

### Kurze Beschreibung der Zeichnungen

Nachfolgend wird ein Ausführungsbeispiel der vorliegenden Erfindung anhand der beiliegenden Zeichnungen näher erläutert. Dabei zeigen:
- Fig. 1: eine Skizze einer Einspritzanlage einer Brennkraftmaschine;
- Fig. 2: eine Skizze einer Einspritz- bzw. Zündreihenfolge des Beispiels gemäß Fig. 1;
- Fig. 3: eine Prinzipskizze zur Verdeutlichung von Druckschwankungen des Drucks im Hochdruckrail ;
- Fig. 4: eine Skizze eines Beispiels einer Regelung bzw. Steuerung;
- Fig. 5: eine Skizze eines zweiten Beispiels einer Regelung;
- Fig. 6: eine Skizze eines erfindungsgemäßen Ausführungsbeispiels einer Einspritzanlage einer Brennkraftmaschine.
- Fig. 7: eine Skizze einer Einspritz- bzw. Zündreihenfolge des Ausführungsbeispiels gemäß Fig. 6.

### Ausführungsformen der Erfindung

Fig. 1 zeigt eine Skizze einer Einspritzanlage einer Brennkraftmaschine in stark vereinfachter Darstellung. Dargestellt ist eine grobe Skizze einer Einspritzanlage 1 einer Acht-Zylinder-Diesel-Brennkraftmaschine. Es wird hier von einer 8-Zylinder-Brennkraftmaschine mit einer Zylinderanordnung in V-Form ausgegangen, wobei die Zylinder jeweils einer Zylinderreihe eine Zylinderbank B1 bzw. B2 bilden. Die Zylinder, Kolben, Auslassventile und dergleichen der Brennkraftmaschine sind in der Skizze der Fig. 1 nicht dargestellt, auf die Zylinder wird nur durch die jeweiligen Injektoren Bezug genommen, diese sind hier als I1 bis I8 bezeichnet. Die Injektoren I1 bis I4 gehören zur ersten Zylinderbank B1, die Injektoren I5 bis I8 gehören zur zweiten Zylinderbank B2. Die Injektoren I1 bis I8 umfassen jeweils ein Einspritzventil, das durch einen piezoelektrischen oder magnetischen Aktor elektrisch geöffnet und geschlossen werden kann. Das elektrische Öffnen und Schließen der Einspritzventile der Injektoren I1 bis I8 erfolgt über Steuergeräte, diese sind hier als S1 und S2 bezeichnet, die die Injektoren I1-I8 elektrisch ansteuern. Die Injektoren I1 bis I4 werden durch das Steuergerät S1 gesteuert, die Injektoren I5 bis I8 werden durch das Steuergerät S2 gesteuert. Die Injektoren sind jeweils an ein an sich bekanntes Hochdruckrail R1 bzw. R2 angeschlossen. An das Hochdruckrail R1 sind die Injektoren I1 bis I4 angeschlossen, an das Hochdruckrail R2 sind die Injektoren I5 bis I8 angeschlossen. Das Hochdruckrail R1 wird durch eine Hochdruckpumpe P1 mit Kraftstoffdruck beaufschlagt, das Hochdruckrail R2 wird durch eine Hochdruckpumpe P2 mit Kraftstoffdruck beaufschlagt. Die Hochdruckpumpen P1 und P2 können entweder von getrennten Niederdruckpumpen oder durch eine gemeinsame Niederdruckpumpe mit Kraftstoff versorgt werden. Diese und weitere Elemente des Kraftstoffversorgungssystems wie Filter, Ventile und dergleichen sind für ein Common-Rail-System an sich bekannt und hier nicht dargestellt. Effektiv sind hier also zwei voneinander unabhängige Common-Rail-Einspritzsysteme für jede Zylinderbank vorgesehen. Eines der Steuergeräte wird dabei als Master, das andere als Slave betrieben. Alternativ kann die Ansteuerung auch durch ein gemeinsames Steuergerät erfolgen. Der Druck im Hochdruckrail R1 wird durch einen ersten Drucksensor RDS1 gemessen und an das Steuergerät S1 übertragen, entsprechend wird der Druck im Hochdruckrail R2 über einen zweiten Drucksensor RDS2 gemessen und an das Steuergerät S2 übertragen. Die Hochdruckrails R1 und R2 sind mit einer Verbindungsleitung 2 miteinander hydraulisch verbunden. Innerhalb der Verbindungsleitung 2 ist eine Drossel 3 angeordnet. Die Drossel kann wie in der Darstellung der Fig. 1 ein Drosselventil mit konstanter Verengung sein, kann aber ebenso ein Drosselventil, das verstellbar ist, sein. In diesem Fall bietet sich eine elektromechanische Verstellung, die beispielsweise von einem der Steuergeräte S1 oder S2 oder einer Extrasteuerung gesteuert wird, an.

In Fig. 2 ist die Zündreihenfolge und damit auch die Einspritzreihenfolge der 8-Zylinder-Brennkraftmaschine gemäß Fig. 1 dargestellt. Der Kurbelwellenwinkel ϕ ist von ϕ =0° KW bis ϕ =720° KW dargestellt. Über den Kurbelwellenwinkel ist die Zündreihenfolge aufgetragen und zum leichteren Verständnis jeweils bankweise übereinander graphisch aufgetragen. Die Zündreihenfolge ist hier 1, 5, 7, 2, 6, 3, 4, 8. Durch die bankweise Darstellung wird deutlich, dass beispielsweise die Zylinder 5 und 7 der Zylinderbank B2 und die Zylinder 3 und 4 der Zylinderbank B1 mit einem relativ kurzen Abstand von 1/n * 720°KW (n=Zylinderzahl) nacheinander zünden und damit auch mit diesem kurzen Abstand nacheinander eingespritzt wird.

Fig. 3 zeigt eine Prinzipskizze zur Verdeutlichung von Druckschwankungen des Hochdruckraildrucks PR in den beiden Hochdruckrails R1 bzw. R2, hier am Beispiel des Hochdruckrails R1. Wie aus Fig. 2 ersichtlich ist, gibt es beispielsweise zwischen der Einspritzung und damit auch Zündung der Zylinder 1 und 2 eine relativ lange Pause von 2/n * 720°KW (n=Zylinderzahl), wohingegen die unmittelbar aufeinander folgende Zündung und Einspritzung der Zylinder 3 und 4 nur eine relativ kurze Pause von 1/n * 720°KW (n=Zylinderzahl) zwischen zwei Einspritzungen aufweist. Werden keine weiteren Maßnahmen getroffen, so haben diese sehr unterschiedlichen Zeiten zwischen zwei Einspritzungen zu Folge, dass durch die ununterbrochene Förderung der Hochdruckpumpe während einer relativ langen Einspritzpause, beispielsweise zwischen den Zylindern 1 und 2, ein Druckanstieg stattfindet, bei einer relativ kurzen Zeit zwischen zwei Einspritzungen wie beispielsweise zwischen den Einspritzungen der Zylinder 3 und 4 ein Druckabfall, durch eine Linie PR angedeutet, stattfindet. Die Verbindungsleitung 2 zwischen den beiden Hochdruckrails R1 und R2 sorgt nun dafür, dass die Druckschwankungen der beiden Hochdruckrails R1 und R2 geglättet werden. Dabei auftretende Druckschwingungen durch hin- und herströmenden Kraftstoff werden durch die Drossel 3 vermindert.

Aufgrund der hydraulischen Verbindung zwischen den Hochdruckrails R1 und R2 kommt es zu einer gegenseitigen Beeinflussung der zuvor unabhängigen Hochdruckrail-Druckregelkreise, was unvorhersehbares, sogar chaotisches Verhalten, zur Folge haben kann. Diesem Verhalten kann durch zwei verschiedene Maßnahmen begegnet werden:

Zum einen kann eine der Hochdruckpumpen in einem offenen Regelkreis (d.h. einer Steuerung) angesteuert werden, die andere Hochdruckpumpe wird weiterhin durch einen geschlossenen Regelkreis geregelt. Die Ansteuerung der mit einem offenen Regelkreis angesteuerten Hochdruckpumpe wird in einem Vorsteuerkennfeld im Steuergerät hinterlegt. Fig. 4 zeigt eine Skizze einer derartigen Regelung bzw. Steuerung. Im oberen Bereich der Fig. 4 ist der Regelkreis für das Hochdruckrail R1 dargestellt, dieser umfasst einen Regler RG1, dessen Ausgang eine Stellgröße für die Hochdruckpumpe P1 liefert. Am Ausgang der Hochdruckpumpe P1 liegt der Hochdruckraildruck PR1 an, der durch einen Drucksensor RDS1 gemessen wird und als elektrisches Signal auf einen dem Eingang des Reglers RG1 vorgeschalteten Subtrahierer mit negativen Zeichen aufgeschaltet wird. An dem anderen Eingang des Subtrahierers liegt mit positivem Vorzeichen der Soll-Raildruck P1_S als Führungsgröße an. Insofern handelt es sich hier um einen klassischen Regelkreis. Das Hochdruckrail R2 umfasst keine Regelung, sondern wird anhand des Sollwerts PR2_S des Hochdruckraildrucks über eine Steuerung S2, die anhand eines Kennfelds eine Stellgröße für die Hochdruckpumpe P2 ermittelt, gesteuert.

Alternativ können die Hochdruckraildrücke PR1 bzw. PR2 beider Hochdruckrails R1 und R2 geregelt sein wie in Fig. 5 dargestellt. Beide Regelkreise sind daher aufgebaut wie der Regelkreis für das Hochdruckrail R1 in Fig. 4. Der Regler RG1 in Fig. 5 für das Hochdruckrail R1 ist ein Regler mit einem proportionalen Anteil und einem integrierenden Anteil, somit ein PI-Regler. Der Regler für das Hochdruckrail R2, in Fig. 5 als RG 2 bezeichnet, weist nur einen proportionalen Anteil auf, ist also ein reiner P-Regler. Der proportionale Anteil kann kurzfristig auf bestehende Regelabweichungen dynamisch reagieren. Der integrierende Anteil reagiert zeitverzögert auch auf kleine Abweichungen von dem Sollwert.

Fig. 6 zeigt eine erfindungsgemäße Ausführungsform einer Einspritzanlage für eine Brennkraftmaschine mit mehreren Zylindern. Die Darstellung entspricht im Wesentlichen der Darstellung in Fig. 1. Entsprechend ist die Bezeichnung identischer Baugruppen gleich gewählt. Im Unterschied zu dem Ausführungsbeispiel gemäß Fig. 1 wird hier auf die hydraulische Verbindung zwischen den beiden Hochdruckrails R1 und R2 verzichtet. Stattdessen wird die Zuordnung Hochdruckrail R1 zu Zylinderbank B1 und Hochdruckrail R2 zu Zylinderbank B2 aufgehoben. Die Injektoren der Zylinderbank 1, das sind die Injektoren I1, I2, I3 und I4 sind nun nicht mehr dem Hochdruckrail R1 zugeordnet, stattdessen sind im speziellen Beispiel der oben genannten Zündfolge 1, 5, 7, 2, 6, 3, 4, 8 die Injektoren I1 und I4 dem Hochdruckrail R1 zugeordnet, die Injektoren I2 und I3 sind dem Hochdruckrail R2 zugeordnet. Entsprechend sind die Injektoren I5 und I8 der zweiten Zylinderbank B2 dem Hochdruckrail R2 zugeordnet, die Injektoren I6 und I7 der zweiten Zylinderbank B2 sind dem Hochdruckrail R1 zugeordnet. Einer Alternativen, ebenfalls ungleichen Zündfolge kann durch eine alternative, geeignete Zuordnung der Injektoren zu den Hochdruckrails R1 und R2 im Sinne der Erfindung begegnet werden. Fig. 7 zeigt die Einspritzreihenfolge entsprechend der Darstellung der Fig. 2. Während in Fig. 2 die Zuordnung zwischen Hochdruckrail R1 und Zylinderbank B1 und Hochdruckrail R2 sowie Zylinderbank B2 identisch ist, ist diese in Fig. 7 nicht identisch, stattdessen wird hier nur auf die Hochdruckrails R1 und R2 Bezug genommen. Dem Hochdruckrail R1 sind die Zylinder 1, 4, 6, 7 zugeordnet, dem Hochdruckrail R2 sind die Zylinder 2, 3, 5 sowie 8 zugeordnet. Wie aus Fig. 7 zu erkennen ist, sind die Zündungen und damit die Einspritzungen jeweils wechselweise den Hochdruckrails R1 bzw. R2 zugeordnet, so dass hier keine unterschiedlichen Pausenzeiten zwischen aufeinander folgenden Einspritzungen wie dies im Ausführungsbeispiel gemäß Fig. 1 der Fall war, auftritt.

## Patentansprüche

1. Brennkraftmaschine mit mehreren Zylindern, die zu mindestens zwei Zylinderbänken (B1, B2) zusammengefasst sind, wobei Kraftstoff mittels Injektoren (I1-I8) in Brennräume der Zylinder eingespritzt werden kann und wobei die Injektoren (I1-I8) jeweils mit einem von mindestens zwei Hochdruckrails (R1, R2) verbunden sind, und die Injektoren (I1-I8) einer Zylinderbank (B1, B2) mit unterschiedlichen Hochdruckrails (R1, R2) verbunden sind, **dadurch gekennzeichnet, dass** die Brennkraftmaschine eine erste Zylinderbank (B1) und eine zweite Zylinderbank (B2) und ein erstes Hochdruckrail (R1) und zweites Hochdruckrail (R2) umfasst, wobei einige Zylinder der ersten Zylinderbank (B1) mit dem ersten Hochdruckrail (R1) und einige Zylinder der ersten Zylinderbank (B1) mit dem zweiten Hochdruckrail (R2) sowie einige Zylinder der zweiten Zylinderbank (B2) mit dem ersten Hochdruckrail (R1) und einige Zylinder der zweiten Zylinderbank (B2) mit dem zweiten Hochdruckrail (R2) verbunden sind.

2. Brennkraftmaschine nach Anspruch 1, **dadurch gekennzeichnet, dass**, der Hochdruck-Mengenbedarf der mindestens zwei Hochdruckrails (R1, 2) jeweils durch eine eigene Hochdruckpumpe gedeckt wird.

3. Brennkraftmaschine nach einem der vorhergehenden Ansprüche, **dadurch gekennzeichnet, dass** jedes der Hochdruckrails (R1, R2) durch eine Hochdruckpumpe (P1, P2) oder durch getrennte Hochdruckelemente einer Hochdruckpumpe, die jeweils mit einem der Hochdruckrails hydraulisch verbunden sind, mit Kraftstoffdruck beaufschlagt wird und der Kraftstoffdruck eines Hochdruckrails geregelt ist und der Kraftstoffdruck der anderen Hochdruckrails vorgesteuert ist.

4. Brennkraftmaschine nach einem der vorhergehenden Ansprüche, **dadurch gekennzeichnet, dass** jedes der Hochdruckrails (R1, R2) durch eine Hochdruckpumpe (P1, P2) mit Kraftstoffdruck beaufschlagt wird und der Kraftstoffdruck eines Hochdruckrails mittels eines Reglers, der mindestens einen proportionalen und einen integrierenden Anteil umfasst, geregelt ist und der Kraftstoffdruck der anderen Hochdruckrails mittels eines Reglers, der nur einen proportionalen und keinen integrierenden Anteil umfasst, geregelt ist.

## Claims

1. Internal combustion engine having a plurality of cylinders which are grouped to form at least two cylinder banks (B1, B2), wherein fuel can be injected by means of injectors (I1 - 18) into combustion chambers of the cylinders, and wherein the injectors (I1 - 18) are connected in each case to one of at least two high-pressure rails (R1, R2), and the injectors (I1 - I8) of one cylinder bank (B1, B2) are connected to different high-pressure rails (R1, R2), **characterized in that** the internal combustion engine comprises a first cylinder bank (B1) and a second cylinder bank (B2) and a first high-pressure rail (R1) and a second high-pressure rail (R2), wherein some cylinders of the first cylinder bank (B1) are connected to the first high-pressure rail (R1) and some cylinders of the first cylinder bank (B1) are connected to the second high-pressure rail (R2), and some cylinders of the second cylinder bank (B2) are connected to the first high-pressure rail (R1) and some cylinders of the second cylinder bank (B2) are connected to the second high-pressure rail (R2).

2. Internal combustion engine according to Claim 1, **characterized in that** the high-pressure demand of the at least two high-pressure rails (R1, R2) is covered in each case by a dedicated high-pressure pump.

3. Internal combustion engine according to one of the preceding claims, **characterized in that** each of the high-pressure rails (R1, R2) is charged with fuel pressure by one high-pressure pump (P1, P2) or by separate high-pressure elements of one high-pressure pump which are hydraulically connected to in each case one of the high-pressure rails, and the fuel pressure of one high-pressure rail is regulated and the fuel pressure of the other high-pressure rail is pilot-controlled.

4. Internal combustion engine according to one of the preceding claims, **characterized in that** each of the high-pressure rails (R1, R2) is charged with fuel pressure by a high-pressure pump (P1, P2), and the fuel pressure of one high-pressure rail is regulated by means of a regulator which comprises at least one proportional component and one integral component, and the fuel pressure of the other high-pressure rail is regulated by means of a regulator which comprises only a proportional component and no integral component.

## Revendications

1. Moteur à combustion interne à plusieurs cylindres, qui sont réunis en au moins deux rangées de cylindres (B1, B2), du carburant pouvant être injecté au moyen d'injecteurs (I1-I8) dans des chambres de combustion des cylindres et les injecteurs (I1-I8) étant à chaque fois raccordés à l'un d'au moins deux rampes haute pression (R1, R2) et les injecteurs (I1-I8) d'une rangée de cylindres (B1, B2) étant connectés à différentes rampes haute pression (R1, R2), **caractérisé en ce que** le moteur à combustion interne comprend une première rangée de cylindres (B1) et une deuxième rangée de cylindres (B2) et une première rampe haute pression (R1) et une deuxième rampe haute pression (R2), certains cylindres de la première rangée de cylindres (B1) étant connectés à la première rampe haute pression (R1) et certains cylindres de la première rangée de cylindres (B1) étant connectés à la deuxième rampe haute pression (R2), et certains cylindres de la deuxième rangée de cylindres (B2) étant connectés à la première rampe haute pression (R1) et certains cylindres de la deuxième rangée de cylindres (B2) étant connectés à la deuxième rampe haute pression (R2).

2. Moteur à combustion interne selon la revendication 1, **caractérisé en ce que** le besoin quantitatif en haute pression des au moins deux rampes haute pression (R1, R2) est couvert à chaque fois par une pompe haute pression respective.

3. Moteur à combustion interne selon l'une quelconque des revendications précédentes, **caractérisé en ce que** chacune des rampes haute pression (R1, R2) est sollicitée avec une pression de carburant par une pompe haute pression (P1, P2) ou par des éléments haute pression séparés d'une pompe haute pression, lesquels sont connectés hydrauliquement à chaque fois à l'une des rampes haute pression, et la pression de carburant d'une rampe haute pression est régulée et la pression de carburant de l'autre rampe haute pression est une pression pilote.

4. Moteur à combustion interne selon l'une quelconque des revendications précédentes, **caractérisé en ce que** chacune des rampes haute pression (R1, R2) est sollicitée par une pompe haute pression (P1, P2) avec une pression de carburant et la pression de carburant d'une rampe haute pression est régulée au moyen d'un régulateur qui comprend au moins une partie proportionnelle et une partie intégrante, et la pression de carburant de l'autre rampe haute pression est régulée au moyen d'un régulateur qui ne comprend qu'une partie proportionnelle et pas de partie intégrante.
